# EUROPÄISCHE PATENTSCHRIFT

(11) **EP 0 992 666 B1**
(45) Veröffentlichungstag und Bekanntmachung des Hinweises auf die Patenterteilung: **26.03.2008**
(21) Anmeldenummer: 99117175.2
(22) Anmeldetag: 01.09.1999
(51) Int. Cl.: F02D 41/36, F02D 41/14, F02D 41/26, F02D 41/30, F02D 41/34

(54) **Zylinderselektive Regelung des Luft-Kraftstoff-Verhältnisses**
Cylinder-selective regulation of the air/fuel ratio
Régulation par cylindre du taux air/carburant

(30) Priorität: 08.10.1998 DE 19846393
(43) Veröffentlichungstag der Anmeldung: 12.04.2000
(73) Patentinhaber: Bayerische Motoren Werke Aktiengesellschaft, 80809 München (DE)
(72) Erfinder: Meder, Georg, 80331 München (DE); Albrecht, Florian, 85716 Unterschleissheim (DE); Kofler, Franz, 80807 München (DE)

(56) Entgegenhaltungen:
- EP-A- 0 408 206
- EP-A- 0 758 049
- US-A- 4 532 905

## Beschreibung

Die Erfindung betrifft eine zylinderselektive Regelung des Luft-Kraftstoff-Verhältnisses bei einem mehrzylindrigen Verbrennungsmotor sowie eine Vorrichtung zur Durchführung einer solchen zylinderselektiven Regelung gemäß den Oberbegriffen der Ansprüche 1 bzw. 7.

Es ist bekannt, daß für eine hohe Konvertierungs- bzw. Umwandlungsrate der in den Abgasen vorhandenen Schadstoffe ein geregelter Katalysatorbetrieb erforderlich ist. Dabei wird die Abgaszusammensetzung durch eine Lambda-Sonde überwacht, und bei einer Abweichung von einem Luftverhältnis λ = 1 wird die Luft-Kraftstoff-Zusammensetzung korrigiert.

Die Lambda-Sonde ist üblicherweise als Meßfühler im Abgasstrom vor dem Katalysator eingebaut und zwar nach einer Zusammenführung der Abgasrohre von den einzelnen Zylindern. Damit liefert die Lambda-Sonde einen gemittelten Wert über die einzelnen Zylinder. Gemischschwankungen zwischen den einzelnen Zylindern werden in der Regel aber nicht ausgeglichen und verursachen aus zwei Gründen eine Emissionsverschlechterung. Zum einen wird die Regelfrequenz der Lambdaregelung durch Gemischunterschiede verkürzt. Dadurch wird das über Regelparameter eingestellte mittlere Lambda verfälscht. Zum anderen strömen die einzelnen Zylinder in der Regel verschiedene Bereiche des Katalysators an. Durch die Gemischunterschiede arbeiten diese Bereiche nicht im optimalen Lambdabereich.

In der EP 0 670 419 A1 und der EP 0 670 420 A1 sind Systeme zum Abschätzen der Luft-Kraftstoff-Verhältnisse in den einzelnen Zylindern eines mehrzylindrigen Verbrennungsmotors beschrieben. Mit diesem System soll den Gemischschwankungen zwischen den einzelnen Zylindern Rechnung getragen werden. Dabei wird ein mathematisches Modell entwickelt, um das Systemverhalten in Abhängigkeit eines Ausgabesignals eines Breitband-Luft-Kraftstoff-Sensors zu beschreiben. Eine Beobachtung der Entwicklung des Zustands des mathematischen Modells gibt einen Aufschluß über das Luft-Kraftstoff-Verhältnis in den einzelnen Zylindern, woraufhin eine entsprechende Kraftstoff-Luft-Verhältnisänderung für jeden Zylinder veranlaßt werden kann.

Das oben beschriebene Verfahren ist jedoch relativ rechenaufwendig und stützt sich auf die Signale von Breitband-Lambdasonden.

Ferner ist aus der EP 0 408 206 A2 ein gattungsbildendes Verfahren und eine gattungsgemäße Vorrichtung zur Korrektur des Luft/Kraftstoffverhältnisses für einzelne Zylinder einer Brennkraftmaschine bekannt.

Aufgabe der Erfindung ist es, eine einfache zylinderselektive Regelung des Luft-Kraftstoff-Verhältnisses bei einem mehrzylindrigen Verbrennungsmotor der eingangs genannten Art anzugeben, das über eine lange Betriebsdauer funktionssicher ist und deren Entwicklungs- und Absicherungsaufwand geringer ausfällt. Ferner ist auf ein kostengünstiges System zu achten.

Diese Aufgabe wird durch die in den Ansprüchen 1 bzw. 7 genannten Merkmale verfahrens- bzw. vorrichtungstechnisch gelöst.

Um die Gemischschwankungen zwischen den Zylindern zu minimieren, werden die arbeitsspielsynchronen Spannungsschwankungen der in Form von Sprungsonden gewählten Lambda-Sonden ausgewertet und den einzelnen Zylindern zugeordnet. Insbesondere wird die Spannungsabweichung des Lambda-Sonden-Spannungssignals eines Zylinders in Relation zu den Spannungssignalen der - bezogen auf die Zündfolge - benachbarten Zylinder gebildet. Mit dem Differenzwert wird dann eine Korrektur der Einspritzung vorgenommen.

Gemäß einer vorzugsweisen Ausführungsform der Erfindung wird ein Korrekturwert für die Einspritzmenge aus einer Kennlinie oder einem Kennfeld entnommen.

Um die Rechenbelastung zu reduzieren, könnte die zylinderindividuelle Gemischanpassung oberhalb einer festen Grenzzahl abgeschaltet werden.

Vorzugsweise werden pro Zylinder zwei Korrektur-Werte für die Einspritzmenge berechnet, beispielsweise ein Term für langfristige und ein Term für kurzfristige Abweichungen (z.B. Tankentlüftung).

Der langfristige Term kann bei Erfüllung vorgegebener Bedingungen zu einer Lambda-Adaption einen Adaptionswert für die Zylindergemischanpassung bilden und nach Motorabstellen in der Haltephase des Steuergeräts nicht-flüchtig gespeichert werden.

Insgesamt bringt die vorliegende Erfindung den Vorteil, daß von einer langen Betriebsdauer mit hoher Regelgenauigkeit ausgegangen werden kann. Ferner sind Sprungsonden deutlich kostengünstiger als Breitband-Lambda-Sonden, so daß allgemein mit geringeren Entwicklungs- und Herstellungskosten zu rechnen ist.

Die Erfindung wird nachfolgend anhand eines Ausführungsbeispiels und mit Bezug auf die beiliegenden Zeichnungen näher erläutert. Die Zeichnungen zeigen in
- Fig. 1: einen schematischen Aufbau einer Vorrichtung zur Durchführung der erfindungsgemäßen zylinderselektiven Regelung und
- Fig. 2: ein Zeitspannungsdiagramm bei einer Lambda-Sprungsonde.

In Fig. 1 ist eine Vorrichtung zur Durchführung der erfindungsgemäßen zylinderselektiven Regelung dargestellt. Dabei weist ein Motor 10 eine Mehrzahl von Zylindern auf. Im vorliegenden Fall besitzt der Motor 10 vier Zylinder.

Der Motor 10 wird über einen Einlaßtrakt 12 mit Luft versorgt, wobei die Luftmenge von einem Luftmengenmesser 16 bestimmt wird. Ein entsprechendes Signal wird an ein Steuergerät 24 abgegeben.

Die Abgase des Motors werden über einen Abgastrakt 14 an die Umgebung abgeführt.

Im Abgastrakt ist ein Katalysator 18 zur Umwandlung der Schadstoffe in ungiftige Stoffe vorgesehen. Zwischen dem Motor 10 und dem Katalysator 18 ist eine Lambda-Sonde 30 angeordnet, die als Sprungsonde ausgebildet ist. Die Lambda-Sonde gibt ein der Abgaszusammensetzung entsprechendes Spannungssignal an das Steuergerät 24 ab. Bei einem mageren Gemisch (λ > 1) beträgt die Sondenspannung beispielsweise um 100 mV. Im Bereich λ = 1 ändert sich die Sondenspannung fast sprunghaft und erreicht bei fettem Gemisch (λ < 1) Werte von 800 mV und darüber. Gerade die starke Änderung der Sondenspannung im Bereich λ = 1 ermöglicht es, bereits geringe Abweichungen vom optimalen Luft-Kraftstoffverhältnis zu erkennen. Die vorliegende Erfindung basiert darauf, daß sich der Sprung zwar in einem schnellen Spannungsanstieg, jedoch nicht in einer reinen Rechteckspungcharakteristik manifestiert. Im übrigen ist es bekannt, daß Sprungsonden sehr zuverlässig und kostengünstig sind.

Das Steuergerät 24 erhält im vorliegenden Fall überdies Temperaturwerte T des Kühlmittels, Drehzahlwerte n über die Drehzahl des Motors sowie eine Betriebsspannung U_{B}.

Da bei der vorliegenden Erfindung die Spannungsschwankungen der Lambda-Sonden ausgewertet und den einzelnen Zylindern zugewiesen werden, ist es notwendig, das gerade vorliegende Arbeitsspiel eines jeden Zylinders zu kennen. Dazu wird im vorliegenden Signal ein Kurbelwellensensor 32 verwendet, dessen Signale ebenfalls an das Steuergerät 24 abgegeben werden.

Das Steuergerät 24 berechnet aufgrund der vorliegenden Informationen eine Einspritzzeit tᵢ für jeden Zylinder und gibt diese an Einspritzventile 20 weiter. Die Einspritzventile 20 liefern den von einer Kraftstoffzufuhr 22 erhaltenen Kraftstoff über Leitungen 26 entsprechend der Einspritzzeit tᵢ an die im Motor 10 arbeitenden Zylinder.

Das Steuergerät 24 berechnet zunächst eine Einspritzzeit für jeden Zylinder aufgrund der ihm vorliegenden Daten, wie Temperatur T, Drehzahl n und Luftmengensignale und erzeugt eine Grundeinspritzzeit ti_zyl_z, wobei der Buchstabe z einen bestimmten Zylinder bezeichnet. Zu dieser Grundeinspritzzeit wird sodann eine zylinderindividuelle Gemischanpassung berechnet und zwar aus der Differenz von zwei - bezogen auf die Zündfolge - benachbarten Zylinder.

Dies wird nachfolgend anhand Fig. 2 erläutert. In Fig. 2 ist ein Sondenspannungssignal ULS_1_z über die Zeit S dargestellt. Im Verlauf der Spannung ist die Sondenspannung für verschiedene Zylinder z angegeben.

Die Spannungsabweichung eines Zylinders z errechnet sich nun aufgrund der Spannungswerte der bezogen auf die Zündfolge benachbarten Zylinder. Die Spannungsdifferenz für den ersten Zylinder (z=1) ULS_1_diff_1 berechnet sich wie folgt: $ULS_ 1 _diff_ 1 = \left(\left(ULS_1_3+ULS_1_2\right)/2\right) - ULS_ 1 _ 1.$

Dabei ist ULS_1_z die Sondenspannung am z-ten Zylinder. Entsprechend berechnen sich die Differenzen ULS_1_diff_z bei den anderen Zylindern.

Entsprechend der ermittelten Spannungsabweichung wird aus einer Kennlinie eine Einspritzkorrektur KF_ti_zyl_z entnommen. Mit dieser Korrektureinspritzzeit wird die Grundeinspritzzeit ti_zyl_z korrigiert.

Sind die Bedingungen zu einer Lambda-Adaption erfüllt, wird ein Adaptionswert der Zylindergemischanpassung gebildet und nicht flüchtig gespeichert.

Insgesamt ist mit der vorliegenden Erfindung eine einfache und kostengünstige Möglichkeit einer zylinderselektiven Regelung gegeben.

## Patentansprüche

1. Zylinderselektive Regelung des Luft-Kraftstoff-Verhältnisses bei einem mehrzylindrigen Verbrennungsmotor, bei der
- eine im Abgastrakt angeordnete Lambda-Sonde (30) ein einem Luft-Kraftstoff-Verhältnis entsprechendes Spannungssignal erzeugt,
- das Spannungssignal einer Berechnungseinheit (24) zugeführt wird, welche das Luft-Kraftstoff-Verhältnis für jeden einzelnen Zylinder bestimmt,
- eine Kraftstoffzuteilungseinheit eine Kraftstoff-Einspritzmenge zumindest in Abhängigkeit von einem Basis-Kraftstoffeinspritzwert und den ermittelten Luft-Kraftstoff-Verhältnissen der einzelnen Zylinder bestimmt,
- eine Kraftstoffzufuhreinheit (20) die von der Kraftstoffzuteilungseinheit bestimmte Kraftstoff-Einspritzmenge den Zylindern des Verbrennungsmotor (10) zuführt, und
- die Berechnungseinheit (24) das Spannungssignal kurbelwinkelsynchron erfaßt und einem bestimmten Zylinder zuordnet,
**dadurch gekennzeichnet,**
**daß** für jeden Zylinder eine Spannungsabweichung in Relation zu den Spannungssignalen der bezogen auf die Zündfolge benachbarten Zylindern bestimmt wird und
**daß** eine Korrektur der Einspritzmenge in Abhänigigkeit der Spannungsabweichung durchgeführt wird.

2. Zylinderselektive Regelung nach Anspruch 1,
**dadurch gekennzeichnet,**
**daß** ein Korrekturwert für die Einspritzmenge aus einer Kennlinie oder einem Kennfeld entnommen wird.

3. Zylinderselektive Regelung nach Anspruch 1 oder 2,
**dadurch gekennzeichnet,**
**daß** eine Sprungssonde als Lambda-Sonde (30) verwendet wird.

4. Zylinderselektive Regelung nach einem der vorhergehenden Ansprüche,
**dadurch gekennzeichnet,**
**daß** die Korrektur oberhalb einer bestimmten Grenzdrehzahl nicht mehr durchgeführt wird. ,

5. Zylinderselektive Regelung nach einem der vorhergehenden Ansprüche,
**dadurch gekennzeichnet,**
**daß** pro Zylinder zwei Korrektur-Werte für die Einspritzmenge berechnet werden.

6. Zylinderselektive Regelung nach einem der vorhergehenden Ansprüche,
**dadurch gekennzeichnet,**
**daß** die Korrekturwerte nicht-flüchtig abgespeichert werden.

7. Vorrichtung zur Durchführung der zylinderselektiven Regelung des Luft-Kraftstoff-Verhältnisses bei einem mehrzylindrigen Verbrennungsmotor g e-mäß einem der Ansprüche 1 bis 6, bei der
- im Abgastrakt eine Lambda-Sonde (30) zur Erzeugung eines einem Luft-Kraftstoff-Verhältnis entsprechendem Spannungssignal vorgesehen ist,
- eine Bestimmungseinheit (24) vorgesehen ist, der das Spannungssignal zugeführt wird, um das Luft-Kraftstoff-Verhältnis für jeden einzelnen Zylinder zu bestimmen, wobei die Bestimmungseinheit (24) derart ausgebildet ist, um das Spannungssignal kurbelwinkelsynchron zu erfassen und einem bestimmten Zylinder zuzuordnen,
- eine Kraftstoffzuteilungseinheit vorgesehen ist, die eine Kraftstoff-Einspritzmenge zumindest in Abhängigkeit von einem Basis-Kraftstoffeinspritzwert und den ermittelten Luft-Kraftstoff-Verhältnissen der einzelnen Zylinder bestimmt, und
- eine Kraftstoffzufuhreinheit (20) vorgesehen ist, die von der Kraftstoffzuteilungseinheit bestimmte Kraftstoff-Einspritzmenge den Zylindern des Verbrennungsmotors (10) zuführt,
**dadurch gekennzeichnet,**
**daß** die Bestimmungseinheit (24) derart ausgebildet ist,
- für jeden Zylinder die Spannungsabweichung in Relation zu den Spannungssignalen der bezogen auf die Zündfolge benachbarten Zylindern zu bestimmen und
- eine Korrektur der Einspritzmenge in Abhänigigkeit der Spannungsabweichung durchzuführen.

## Claims

1. Cylinder-selective control of the air fuel ratio of a multi-cylinder internal combustion engine, wherein
- a lambda probe (30) in an exhaust duct generates a voltage signal corresponding to an air-fuel ratio,
- the voltage signal is supplied to a calculation unit (24) which determines the air-fuel ratio for each individual cylinder,
- a fuel distribution unit determines an amount of injected fuel, at least in dependence on a basic fuel injection value and the measured air-fuel ratio of the individual cylinder,
- a fuel supply unit (20) supplies the amount of injected fuel determined by the fuel distribution unit to the cylinders of the internal combustion engine (10), and
- the calculation unit (24) determines the voltage signal in synchronism with the crank angle and allocates it to a particular cylinder,
**characterised in that**
- for each cylinder a voltage deviation is determined in relation to the voltage signals from the neighbouring cylinders, as regards the ignition sequence,and
- the amount injected is corrected in dependence on the voltage deviation.

2. Cylinder-selective control according to claim 1, **characterised in that** a corrected value for the amount injected is taken from a characteristic or a performance graph.

3. Cylinder-selective control according to claim 1 or 2, **characterised in that** a jump or snap probe in the form of a lambda probe (30) is used.

4. Cylinder-selective control according to any of the preceding claims, **characterised in that** above a given limiting speed of revolution, the correction is not made.

5. Cylinder-selective control according to any of the preceding claims, **characterised in that** two corrected values for the amount injected are calculated for each cylinder.

6. Cylinder-selective control according to any of the preceding claims, **characterised in that** the corrected value is stored in a non-volatile memory.

7. A device for cylinder-selective control of the air-fuel ratio in a multi-cylinder internal combustion engine according to any of claims 1 to 6, wherein
- a lambda probe (30) in the exhaust duct generates a voltage signal corresponding to an air-fuel ratio,
- a determination unit (24) is supplied with the voltage signal in order to determine the air-fuel ratio for each individual cylinder, wherein the determination unit (24) is constructed in order to determine the voltage signal in synchronism with the crank angle and assign it to a particular cylinder,
- a fuel distribution unit determines an amount of injected fuel at least in dependence on a basic fuel injection value and in dependence on the measured air-fuel ratio, and
- a fuel supply unit (20) supplies the amount of fuel determined by the fuel distribution unit to the cylinders of the internal combustion engine (10),
**characterised in that**
- the determination unit (24) is designed to:
- determine the voltage deviation for each cylinder in relation to the voltage signals of the neighbouring cylinders relative to the ignition sequence and
- correct the amount injected in dependence on the voltage deviation.

## Revendications

1. Régulation par cylindre du rapport air/ carburant dans un moteur à combustion multicylindres, dans laquelle
- une sonde Lambda (30) disposée dans le tuyau d'échappement génère un signal de tension correspondant à un rapport air/carburant,
- le signal de tension est acheminé vers une unité de calcul (24) qui définit le rapport air/carburant pour chaque cylindre,
- une unité de distribution de carburant définit un débit d'injection de carburant au moins en fonction d'une valeur d'injection de base et des rapports air/carburant déterminés pour chaque cylindre,
- une unité d'alimentation en carburant (20) achemine le débit d'injection de carburant défini par l'unité de distribution de carburant vers les cylindres du moteur à combustion (10), et
- l'unité de calcul (24) enregistre le signal de tension de manière synchrone avec l'angle de vilebrequin et l'associe à un cylindre défini,
**caractérisée en ce qu'**
on définit, pour chaque cylindre, un écart de tension en relation avec les signaux de tension des cylindres adjacents par rapport à l'ordre d'allumage, et
on réalise une correction du débit d'injection en fonction de l'écart de tension.

2. Régulation par cylindre selon la revendication 1,
**caractérisée en ce qu'**
une valeur de correction du débit d'injection est extraite d'une courbe caractéristique ou un diagramme caractéristique.

3. Régulation par cylindre selon la revendication 1 ou 2,
**caractérisée en ce qu'**
on utilise une sonde de sauts de tension pour la sonde lambda (30).

4. Régulation par cylindre selon l'une des revendications précédentes,
**caractérisée en ce que**
la correction n'est plus réalisée au-delà d'un régime limite défini.

5. Régulation par cylindre selon l'une des revendications précédentes,
**caractérisée en ce que**
deux valeurs de correction du débit d'injection sont calculées par cylindre.

6. Régulation par cylindre selon l'une des revendications précédentes,
**caractérisée en ce que**
les valeurs de correction sont enregistrées de manière non volatile.

7. Dispositif destiné à réaliser la régulation par cylindre du rapport air/carburant dans un moteur à combustion multicylindres selon l'une des revendications 1 à 6, dans lequel
- une sonde Lambda (30) dans le tuyau d'échappement génère un signal de tension correspondant à un rapport air/carburant,
- sur une unité de calcul (24), on envoie le signal de tension pour définir le rapport air/carburant pour chaque cylindre, l'unité de calcul (24) enregistrant le signal de tension de manière synchrone avec l'angle de vilebrequin et pour l'associer à un cylindre défini,
- une unité de distribution de carburant définit un débit d'injection de carburant au moins en fonction d'une valeur d'injection de base et des rapports air/carburant déterminés pour chaque cylindre,
- une unité d'alimentation en carburant (20) achemine le débit d'injection de carburant défini par l'unité de distribution de carburant vers les cylindres du moteur à combustion (10), et
**caractérisé en ce que**
l'unité de calcul (24) est configurée de manière à
- définir, pour chaque cylindre, l'écart de tension en relation avec les signaux de tension des cylindres adjacents par rapport à l'ordre d'allumage, et
- réaliser une correction du débit d'injection en fonction de l'écart de tension.
